# EUROPÄISCHE PATENTSCHRIFT

(11) **EP 0 081 002 B1**
(45) Veröffentlichungstag und Bekanntmachung des Hinweises auf die Patenterteilung: **09.04.1986**
(21) Anmeldenummer: 81110201.1
(22) Anmeldetag: 05.12.1981
(51) Int. Cl.: E04F 10/02

(54) **Storen-Sonnentuch**
Awning
Store

(43) Veröffentlichungstag der Anmeldung: 15.06.1983
(73) Patentinhaber: Sonnentuch AG, CH-9202 Gossau (CH)
(72) Erfinder: Rub, Bernhard, CH-9202 Gossau (CH)
(74) Vertreter: Römpler, Georg

## Beschreibung

### Storen-Sonnentuch

Die vorliegende Erfindung betrifft ein Storen-Sonnentuch zum Anbringen an einer Hohlnut eines Storen-Walzenrohres, das eine Käderschnur in Form eines Profils mit annähernd U-förmigem Querschnitt und verstärktem Mittelsteg aufweist, wobei das U-Profil so an mindestens einer Seite des Tuches angebracht ist, dass der Rand des Tuches zwischen die Seitenstege des U-Profils zu liegen kommt und wobei das am Tuch angebrachte U-Profil in die Hohlnut des Storen-Walzenrohres einschiebbar ist.

Aus der Druckschrift US-A-3 825 023 ist ein Storen-Sonnentuch an einem Wohnwagen bekannt. Der Seitenrandteil an einer Längsseite des Sonnentuches ist mit einem Hohlsaum versehen, der eine Schnur umgibt. Dieser Seitenrandteil mit der Schnur ist in einer Hohlnut einer am Wohnwagen horizontal angebrachten Schiene einschiebbar. Nachteilig ist hier, dass zum Einschieben der eingenähten Schnur zwei Personen erforderlich sind. In der Regel liegen mehrere Tuchbahnen überlappend nebeneinander, wobei diese Überlappungen Verdickungen im Bereich der Schnur bilden, was ein Einschieben des Seitenrandteils in die Hohlnut erschwert.

Aus der Druckschrift DE-AI-2 551 533 ist eine Einrichtung bekannt, bei der nicht mehr von einer Schnur die Rede ist sondern von einer langgestreckten Leiste mit welcher das Sonnentuch verbunden ist und die in eine Längsausnehmung einer Aufwickelstange einschiebbar ist.

Eine weitere Verbesserung des Sonnentuches ist aus der Druckschrift DE-U-7 217 191 bekannt, die dem Oberbegriff des Patentanspruchs 1 entspricht. Diese bekannte Einrichtung ist ein Storen-Sonnentuch zum Anbringen an einer Hohlnut eines Storen-Walzenrohres. Das Sonnentuch ist mit einer Käderschnur in Form eines Profils mit annähernd U-förmigem Querschnitt und verstärktem Mittelsteg versehen. Dabei ist das U-Profil so an mindestens einer Seite des Tuches angebracht, dass der Rand des Sonnentuches zwischen die Seitenstege des U-Profils zu liegen kommt und dieses U-Profil in die Hohlnut des Storen-Walzenrohres einschiebbar ist.

Wenn das U-Profil der Käderschnur seitlich in die Hohlnut des Storen-Walzenrohres eingeschoben ist, muss es gespannt und gegen ein unerwünschtes Verschieben in Längsrichtung gesichert werden.

Die Erfindung bezweckt ein Storen-Sonnentuch mit einer Käderschnur in Form eines Profils mit U-förmigem Querschnitt zu schaffen, dessen Käderschnur vom Storenbauer auf einfache Art in der Hohlnut des Storen-Walzenrohres befestigt werden kann, ohne dass eine zweite Person behilflich sein muss.

Das erfindungsgemässe Storen-Sonnentuch ist gekennzeichnet durch mindestens eine Schraube im U-Profil der Käderschnur, die derart quer durch das U-Profil geführt ist, dass nach Einziehen des U-Profils in die Hohlnut der Schraubenkopf von aussen zugänglich ist, während die Schraubenspitze gegen den Mittelbereich des Hohlraumquerschnitts gerichtet ist, wobei bei Anziehen der Schraube das U-Profil so in die Hohlnut eingeklemmt wird, dass es sich in Längsrichtung nicht mehr verschieben lässt.

Nachfolgend wird anhand der Zeichnung ein Ausführungsbeispiel des Erfindungsgegenstandes beschrieben.
Fig. 1 zeigt das Storen-Sonnentuch, dessen U-Profil in die Hohlnut des Storen-Walzenrohres eingeschoben ist,
Fig. 2 zeigt in grösserem Massstab eine Schraube mit Hülse und Erweiterung.

Das biegsame Profil 5, z.B. aus Kunststoff, ist am Rand des Sonnentuches 7 mittels einer Naht 9 oder zwei parallelen Nähten so angenäht, dass der Tuchrand zwischen die U-Seitenstege 8 des Profils 5 zu liegen kommt. Das Profil 5 kann am Tuchrand auch angeschweisst sein.

Das Profil 5 hat einen annähernd ovalen bis kreisrunden Querschnitt, wobei die Seitenstege 8 gleichlang oder ungleichlang sein können und der verstärkte Mittelsteg 6 einen annähernd ovalen bis kreisrunden Querschnitt aufweisen kann. Zweckmässig besteht das Profil 5 aus durchsichtigem Kunststoff. So lässt sich die Lage des Tuches 7 zwischen den U-Seitenstegen 8 jederzeit ersehen. Auch ist ein durchsichtiges, farbloses Profil 5 unauffällig und kann für alle Tuchfarben verwendet werden. Mindestens eine Schraube 13 ist derart quer durch das U-Profil 5 geführt, dass nach Einschieben des U-Profils in die Hohlnut 1 der Schraubenkopf 14 von aussen zugänglich ist, während die Schraubenspitze 15 gegen den Mittelbereich des Hohlnutquerschnitts gerichtet ist. Beim Anziehen der Schraube 13 wird das U-Profil 5 so in die Hohlnut 1 eingeformt, dass es sich in Längsrichtung nicht mehr verschieben lässt. Vorteilhaft ist es, wenn die Schraube 13 von einer Hülse 16 mit Innengewinde umgeben ist. Weiter ist es von Vorteil, wenn diese Hülse 16 an ihrem inneren aus dem U-Profil 5 vorstehenden Ende an ihrem Aussenumfang eine Erweiterung 17 aufweist. Diese Erweiterung 17 verhindert, dass beim Anziehen der Schraube 13 die Hülse 16 rückwärts und schliesslich aus dem U-Profil 5 hinaus gedrückt wird. Obwohl die beschriebene Lösung die beste ist, wäre es möglich eine hülsenlose Schraube 13 an ihrer Spitze mit einer Schraubenmutter zu versehen, die ebenfalls verhindert, dass beim Anziehen der Schraube 13 diese rückwärts und schliesslich aus dem U-Profil 5 hinaus gedrückt wird.

## Patentansprüche

1. Storen-Sonnentuch zum Anbringen an einer Hohlnut [1] eines Storen-Walzenrohres [2] das eine Käderschnur in Form eines Profils [5] mit annähernd U-förmigem Querschnitt und verstärktem Mittelsteg [6] aufweist, wobei das U-Profil [5] so an mindestens einer Seite des Tuches [7] angebracht ist, dass der Rand des Tuches [7] zwischen die Seitenstege des U-Profils [5] zu liegen kommt und wobei das am Tuch [7] angebrachte U-Profil [5] in die Hohlnut [1] des Storen-Walzenrohres [2] einschiebbar ist, gekennzeichnet durch mindestens eine Schraube [13] im U-Profil [5] der Käderschnur, die derart quer durch das U-Profil [5] geführt ist, dass nach Einziehen des U-Profils in die Hohlnut [1] der Schraubenkopf [14] von aussen zugänglich ist, während die Schraubenspitze [15] gegen den Mittelbereich des Hohlraumquerschnitts gerichtet ist, wobei bei Anziehen der Schraube [13] das U-Profil [5] so in die Hohlnut [1] eingeklemmt wird, dass es sich in Längsrichtung nicht mehr verschieben lässt.

2. Storen-Sonnentuch nach Patentanspruch 1, dadurch gekennzeichnet, dass die Schraube [13] von einer Hülse [16] mit Innengewinde umgeben ist, in welcher sie schraubbar geführt ist.

3. Storen-Sonnentuch nach Patentanspruch 2, dadurch gekennzeichnet, dass die Hülse [16] an ihrem inneren aus dem U-Profil [5] vorstehenden Ende an ihrem Aussenumfang eine Erweiterung [17] aufweist, die verhindert, dass beim Anziehen der Schraube [13] die Hülse [16] rückwärts und schliesslich aus dem U-Profil [5] hinaus gedrückt wird.

4. Storen-Sonnentuch nach Patentanspruch 1, dadurch gekennzeichnet, dass die Schraube [13] an ihrer Spitze mit einer Schraubenmutter versehen ist, die verhindert, dass beim Anziehen der Schraube [13] diese rückwärts und schliesslich aus dem U-Profil [5] hinaus gedrückt wird.

## Claims

1. Sun-blind canvas for attaching to a hollow groove [1] of a sun-blind roller tube [2], which has a retaining cord in the form of a profile [5] with approximately U shaped cross-section and reinforced middle piece [6], the U profile [5] being attached on at least one side of the canvas [7] such that the edge of the canvas [7] comes to rest between the side pieces of the U profile [5] and the U profile [5] attached at the canvas [7] being insertable into the hollow groove [1] of the sunblind roller tube [2], characterised by at least one screw [13] in the U profile [5] of the retaining cord which is positioned transversely through the U profile [5] such that, once the U profile has been drawn into the hollow groove [1], the screw head [14] is accessible from outside, while the screw tip [15] is directed toward the middle region of the cavity crossection, the U profile [5] being clamped into the hollow groove [1] ] when the screw [13] is tightened, such that it can no longer be displaced in the longitudinal direction.

2. Sun-blind canvas according to patent Claim 1, characterised in that the screw [13] is surrounded by a sleeve [16] with internal thread in which it is screwably guided.

3. Sun-blind canvas according to patent Claim 2, characterised in that the sleeve [16] has on its outer periphery at its inner end protruding from the U profile [5] an extension [17] which prevents the sleeve [16] being pushed back, and finally out of the U profile [5], when the screw [13] is tightened.

4. Sun-blind canvas according to patent Claim 1, characterised in that the screw [13] is provided at its tip with a screw nut which prevents it being pushed back, and finally out of the U profile [5], when the screw [13] is tightened.

## Revendications

1. Toile de store pare-soleil à placer dans une rainure (1) d'un rouleau de store (2) tubulaire, présentant un cordon d'extrémité sous forme d'un profil (5) de section en U avec âme médiane renforcée (6), le profil en U (5) étant appliqué au moins d'un côté de la toile (7) de telle sorte que le bord de la toile (7) se trouve en contact entre les branches latérales du profil en U (5), et le profil en U (5) fixé à la toile (7) se glissant à l'intérieur de la rainure (1) du rouleau de store (2) tubulaire, caractérisé par le fait qu'au moins une vis (13) placée obliquement dans le profil en U (5) du cordon d'extrémité, de telle sorte qu'après l'introduction du profil en U dans la rainure (1), la tête de vis (14) soit accessible de l'extérieur, alors que la pointe de vis (15) est dirigée vers le centre de la section creuse, et qu'au serrage de la vis (13), le profil en U (5) soit bloqué dans la rainure (17) afin d'empêcher tout mouvement du profil en U en sens longitudinal.

2. Toile de store pare-soleil selon la demande de brevet 1, caractérisée par le fait que la vis (13) est entourée d'une douille (16) taraudée la guidant par son filetage.

3. Toile de store pare-soleil selon la demande de brevet 2, caractérisée par le fait que la douille (16) présente à son extrémité dépassant à l'intérieur du profil en U (5), sur son pourtour extérieur, un épaulement (17) empêchant que la douille (16) ne soit poussée en arrière au serrage de la vis (13) et qu'elle ne sorte du profil en U (5).

4. Toile de store pare soleil selon la demande de brevet 1, caractérisée par le fait que la vis (13) est munie à sa point d'un écrou empêchant qu'au serrage de la vis (13), celle-ci ne soit poussée en arrière et qu'elle ne sorte finalement du profil en U (5).
